# EUROPÄISCHE PATENTSCHRIFT

(11) **EP 0 546 363 B1**
(45) Veröffentlichungstag und Bekanntmachung des Hinweises auf die Patenterteilung: **23.04.1997**
(21) Anmeldenummer: 92119859.4
(22) Anmeldetag: 21.11.1992
(51) Int. Cl.: E01B 9/68

(54) **Zwischenlage zwischen einer Unterlageplatte und einer Unterlage eines Oberbaus**
Pad between a tie plate and the base of a permanent way
Semelle entre une selle et la base d'une voie ferrée

(30) Priorität: 23.11.1991 DE 4138575
(43) Veröffentlichungstag der Anmeldung: 16.06.1993
(73) Patentinhaber: BWG Butzbacher Weichenbau GmbH, D-35510 Butzbach (DE)
(72) Erfinder: Benenowski, Sebastian, D-35510 Butzbach (DE); Demmig, Albrecht, Dipl.-Ing., D-14776 Brandenburg (DE); Dietze, Hans-Ulrich, Dr.-Ing., D-14789 Wusterwitz (DE); Kais, Alfred, D-35423 Lich-Eberstadt (DE); Nuding, Erich, Dipl.-Ing. (FH), D-73434 Aalen (DE)
(74) Vertreter: Stoffregen, Hans-Herbert, Dr. Dipl.-Phys.

(56) Entgegenhaltungen:
- EP-A- 0 106 952
- EP-A- 0 191 308
- EP-A- 0 202 397
- EP-A- 0 295 685
- AT-B- 387 249
- DE-A- 3 341 681
- DE-B- 2 210 741
- DE-C- 933 342
- DE-U- 8 708 155
- GB-A- 2 152 119

## Beschreibung

Die Erfindung bezieht sich auf eine Zwischenlage aus elastischem Material gemäß der Oberbegriffe der Ansprüche 1 und 7.

Es ist bekannt, im Zusammenhang mit dem Oberbau zwischen der Unterlageplatte und zum Beispiel einer Betonschwelle aus Kunststoff bestehende Zwischenlagen anzuordnen. Diese verlaufen grundsätzlich nur im Bereich der Bodenfläche der Unterlageplatte. Zum Befestigen der Unterlageplatte wird die Zwischenlage von einem Befestigungselement wie z. B. Bolzen durchsetzt. Folglich besteht eine durchgehende und damit elektrisch leitende Verbindung zwischen der Unterlageplatte und der Schwelle.

Andere bekannte Zwischenlagen sind mit parallel zur Bodenfläche verlaufenden Ausnehmungen wie Bohrungen versehen, die zueinander einen gleichbleibenden Abstand besitzen. Hierdurch bedingt weisen entsprechende Zwischenlagen in Abhängigkeit von ihrer Fläche unterschiedliche Federsteifigkeiten auf.

Aus der DE-B-2 006 071 bzw. CH-B-520 233 ist eine Schienenbefestigung mit einer aus gummieelastischem Material bestehenden Zwischenplatte bekannt, die von der Schienenachse ausgehend in ihrer Steifigkeit abnimmt, um eine Verringerung der Biegespannungen in einer auf der Zwischenlage angeordneter Rippenplatte zu erreichen.

Das gleiche Prinzip gelangt bei einer der DE-B-1 237 280 zu entnehmenden elastischen Kranschienenunterlage zur Anwendung. So weist die elastische Unterlage im Bereich des Schienensteges eines größere Härte als in den Randbereichen auf.

Zur Schwingungsdämpfung von auf Schwellen angeordneten Schienen bzw. zur elektrischen Isolierung von Schwellen werden nach der EP-A-0 279 094 bzw. DD-A-267 750 elastische Zwischenlagen benutzt.

Aus der DE-AS-2 210 741 ist eine gummielastische Zwischenplatte für Schienenbefestigung bekannt. Dabei soll die Zwischenplatte sowohl für gerade als auch für gekrümmte Gleisabschnitte verwendbar sein, ohne daß in dem einen oder in dem anderen Fall unzulässige Beanspruchungen bzw. zu starke Pressungen in der elastischen Zwischenplatte auftreten. Um dies zu erreichen ist vorgesehen, daß die Auflagefläche der Zwischenplatte in den zur Schienenlängsrichtung etwa parallelen Randbereichen gegenüber den übrigen Flächenbereichen nach oben abgestuft ist. Hierdurch bedingt werden die Randbereiche mit höherliegender Auflagefläche erst dann zur Aufnahme der auftretenden Belastungskräfte herangezogen, wenn die übrige Platte bereits belastet ist und eine gewisse Stützwirkung ausübt. Dies wiederum bedeutet jedoch, daß nicht ausgeschlossen ist, daß insbesondere bei einer Kurvenfahrt die Zwischenplatte und damit die Schiene in einem Umfang geneigt wird, daß eine unerwünschte Kippbewegung erfolgt.

Der vorliegenden Erfindung liegt einerseits das Problem zugrunde, eine Zwischenlage der eingangs beschriebenen Art so auszubilden, daß bei einer Krafteinleitung über den Gleisabschnitt, also grundsätzlich über einen Schienenkopf in die Unterlage unter einem Winkel α, der in bezug auf die Mittelachse des Gleisabschnitts erheblich von 0° abweichen kann, ein Kippen des Gleisabschnitts ausgeschlossen wird. Andererseits soll durch die Erfindung das Problem gelöst werden, daß eine flächenunabhängige Einsenkungszahl erreicht wird, daß also unabhängig von der Fläche der Zwischenlage stets gleiche Einsenkungen erfolgen.

Das Problem wird erfindungsgemäß zum einen bei einer Zwischenlage gemäß Oberbegriff des Anspruchs 1 dadurch gelöst, daß die Federsteifigkeit der Zwischenlage derart aufstandskraftabhängig veränderbar ist, daß die Gesamtauflagefläche der Zwischenlage mit zunehmendem Winkel α ausgehend von der Mittelachse des Schienenabschnitts kontinuierlich zunimmt.

Durch die erfindungsgemäße Lehre wird sichergestellt, daß auch bei einer Kraftresultierenden, die im Randbereich des Schienenfußes oder sogar außerhalb von diesem die Unterlageplatte schneidet, ein Kippen des Gleisabschnittes insbesondere einer Schiene ausgeschlossen ist; denn je weiter die Kraftresultierende von der Mittelachse des Gleisabschnitts entfernt die Unterlageplatte schneidet, um so höher wird die Federsteifigkeit der Zwischenlage. Dabei weist die Zwischenlage derart ausgebildete Vorsprünge auf, daß die Gesamtauflagefläche der Zwischenlage mit zunehmendem Winkel α zunimmt, wodurch wiederum der Formfaktor vergrößert wird. Die Vergrößerung des Formfaktors bewirkt eine höhere Steifigkeit.

Insbesondere ist vorgesehen, daß die Zwischenlage der Unterlage zugewandte Vorsprünge aufweist, die zur Zwischenlagenunterseite bereichsweise zurückgezogen sind und zu dieser keilförmig verlaufen.

Insbesondere weist die Zwischenlage im Bereich unterhalb des Gleisabschnitts quer zu dessen Längsachse verlaufende, beabstandet zueinander eingreifende und in oder in etwa in der Ebene der Zwischenlage verlaufende Vorsprünge auf, die zumindest bei fehlender Krafteinleitung in den Gleisabschnitt abschnittsweise beabstandet zur Unterlage verlaufen. Dabei können die ineinandergreifenden Vorsprünge jeweils keilförmig ausgebildet sein und eine Verzahnung bilden, wobei zwischen den Vorsprüngen verlaufende Freiräume vorzugsweise eine Y-Geometrie aufweisen.

Die Vorsprünge selbst können symmetrisch zu einer Linie verlaufen, die einer in Richtung der Zwischenlage projezierten Randaufstandslinie entspricht.

Durch diese Maßnahmen wird die Auflagefläche der Zwischenlage in Abhängigkeit von dem zwischen Mittelachse des Gleisabschnitts und der Kraftresultierenden verlaufenden Winkel α derart verändert, daß die Federsteifigkeit mit zunehmendem Winkel gleichfalls zunimmt. Dabei kann gegebenenfalls eine lineare Abhängigkeit zwischen dem Winkel α und der Federsteifigkeit bestehen. Dies ist jedoch nicht zwingend erforderlich.

Um eine flächenunabhängige Einsenkungszahl oder Bettungsziffer einer Zwischenlage, die entlang eines Gleises mit unterschiedlichen Gleisbereichen angeordnet ist, zu erreichen, wird vorgeschlagen, daß die Zwischenlage bodenseitig Aussparungen einer Gesamtquerschnittsfläche F_{A} derart aufweist, daß die Differenz F_{G} und F_{A} unabhängig von der Gesamtbodenfläche F_{G} gleich oder im wesentlichen gleich groß ist, oder daß die Zwischenlage parallel zur Bodenfläche verlaufende Aussparungen aufweist, deren Gesamtquerschnittsfläche im konstanten oder nahezu konstanten Verhältnis zur Gesamtbodenfläche F_{G} der Zwischenlage steht.

Dabei können sich die Aussparungen von der Bodenfläche bis zur Oberseite der Zwischenlage erstrecken. Dies ist jedoch kein zwingendes Merkmal. Vielmehr können die Aussparungen auch beabstandet zur Oberseite enden.

Sofern die Zwischenlage parallel zur Bodenfläche verlaufende Aussparungen aufweist, deren Gesamtquerschnittsfläche im konstanten oder nahezu konstanten Verhältnis zur Gesamtboden- bzw. Grundfläche der Zwischenlage steht, variieren die Abstände der horizontal verlaufenden Aussparungen in Abhängigkeit von der Gesamtbodenfläche,
wobei jedoch die Abstände von aufeinanderfolgenden Aussparungen gleich groß ist.

Ein weiterer Vorschlag der Erfindung sieht vor, daß die Unterlageplatte von der Zwischenlage boden- und randseitig zumindest bereichsweise umfaßt ist. Vorzugsweise deckt die Zwischenlage die Unterlageplatte sowohl boden- als auch randseitig vollständig ab.

Zur Lagefixierung der Zwischenlage sind zumindest stirnseitig Halterungen vorgesehen, die gegebenenfalls eine Vorspannung der Zwischenlage bewirken.

Vorzugsweise wird jedoch eine Lagefixierung durch einen umlaufenden Rahmen vorgenommen, der seinerseits über Befestigungselemente wie Bolzen mit der Schwelle verbunden ist. Dabei erfolgt jedoch kein unmittelbarer Kontakt weder zwischen der Halterung bzw. dem Rahmen noch dem Bolzen und der Unterlageplatte, so daß eine vollständige elektrische Isolierung zwischen der Unterlageplatte und der Unterlage wie Schwelle erreicht wird.

Eine weitere Ausgestaltung der Erfindung sieht vor, daß die Halterung bzw. die Rahmenschenkel eine im Schnitt -förmige Geometrie aufweisen, wobei zwischen dem horizontal verlaufenden Abschnitt und der Unterlageplatte Zwischenlagematerial verläuft.

Die Verbindung zwischen der Unterlageplatte und der Zwischenlage kann durch Kleben oder ähnliches erfolgen. Vorzugsweise ist jedoch die Unterlageplatte bereichsweise in die Zwischenlage einvulkanisiert.

Weitere Einzelheiten, Vorteile und Merkmale der Erfindung ergeben sich nicht nur aus den Ansprüchen, dem diesem zu entnehmenden Merkmale - für sich und/oder in Kombination -, sondern auch aus der nachfolgenden Beschreibung von der Zeichnung zu entnehmenden bevorzugten Ausführungsbeispielen.

Es zeigen:
- Fig. 1: eine Schnittdarstellung durch einen Weichenbereich,
- Fig. 2: eine Zwischenlage,
- Fig. 3: eine Schnittdarstellung entlang der Linie III - III in Fig. 2,
- Fig. 4: eine zweite Ausführungsform einer Zwischenlage,
- Fig. 5: eine Schnittdarstellung entlang der Linie V-V in Fig. 4 ,
- Fig. 6: eine dritte Ausführungsform einer Zwischenlage,
- Fig. 7: eine Schnittdarstellung entlang der Linie VII-VII in Fig. 6,
- Fig. 8: eine Schnittdarstellung durch einen auf einer Zwischenlage abgestützten Gleisabschnitt,
- Fig. 9: eine Unteransicht der Zwischenlage nach Fig. 8,
- Fig. 10: eine Prinzipdarstellung der Zwischenlage unter Berücksichtigung von Krafteinleitungen unter verschiedenen Winkeln zur Mittelachse des Gleisabschnitts und
- Fig. 11: eine Unteransicht einer weiteren Ausführungsform einer Zwischenlage.

In den Fig. 1 bis 7, in denen gleiche Elemente mit gleichen Bezugszeichen versehen sind, sind Ausbildungsformen von aus elastischem Material wie Elastomer, Gummimaterial o. ä. bestehenden Zwischenlagen dargestellt, von denen die in Fig. 1 mit dem Bezugszeichen (10) versehen ist und zwischen einer Unterlage - bzw. Schienenbefestigungsplatte (12), die aus Metall besteht, und einer nicht dargestellten Unterlage wie Schwelle vorzugsweise Betonschwelle verläuft. Dabei kann zwischen der Zwischenlage (10) und der nicht dargestellten Unterlage wie Schwelle eine weitere z. B. aus Metall bestehende Zwischenplatte (14) vorgesehen sein.

Auf der Unterlageplatte (12) können in üblicher Weise z. B. eine Schiene wie Backenschiene (16) und ein Gleitstuhl (18) angeordnet sein, auf dem verschiebbar eine Weichenzunge (20) angeordnet ist. Hierbei handelt es sich um hinlänglich bekannte Elemente, deren Aufbau und Befestigungen üblichen Konstruktionen entsprechen.

Durch die Zwischenlage (10) erfolgt eine elektrische Isolierung zwischen der Schiene (16) und dem Gleitstuhl (18) bzw. der Weichenzunge (20) einerseits und der Unterlage wie Schwelle andererseits. Die Zwischenlage (10) umgibt die Unterlageplatte (12) boden- und randseitig sowie abschnittsweise im Randbereich (22) der Oberseite (24).

Damit ein Verrücken der Zwischenlage (10) und damit der Unterlageplatte (12) unterbleibt, ist letztere von einem umlaufenden Rahmen (26) umgeben, der aus Metall besteht und über Befestigungselemente (28), die die Zwischenplatte (14) durchsetzen, mit der nicht dargestellten Schwelle bzw. nicht dargestellten festen Fahrbahn verbunden ist.

Die Schenkel des Rahmens (26) weisen erkennbar eine -förmige Geometrie auf, wobei ein oberer horizontal verlaufender Schenkelabschnitt (30) den entlang der Oberseite (22) der Unterlageplatte (12) verlaufenden Bereich (32) der Zwischenlage (10) derart erfaßt, daß die Zwischenlage (10) fest zwischen Rahmen (26) und Unterlageplatte (12) eingespannt und sogar gegebenenfalls vorgespannt ist, wodurch sich eine Lagefixierung ergibt.

Dabei können die äußeren Schenkelabschnitte (30) bzw. (34) des Rahmens (26) zur Horizontalen einen geneigten Winkel derart aufweisen, daß beim Anziehen des Befestigungselementes (28), das den Abschnitt (34) durchsetzt, der Abschnitte (30) in Richtung der Unterlage wie Schwelle derart bewegt wird, daß die Zwischenlage (10) klammerartig zwischen dem Rahmen (26) und der Unterlageplatte (12) festgehalten und vorgespannt wird.

Durch diese Art der Lagefixierung der Zwischenlage (10) ist sichergestellt, daß eine Verbindung zwischen dem Rahmen (26) und dessen Befestigungselementen (28) mit der Unterlageplatte (12) und damit der Unterlage wie Schwelle nicht erfolgt, so daß sich eine elektrische Isolierung ergibt. Hierdurch können sich elektrochemische Potentiale zwischen der Unterlage wie Schwelle und der Unterlageplatte (12) nicht ausbilden, so daß eine hierdurch bedingte Korrosion vermieden wird.

Die Zwischenlage (10) kann nun über ihre Gesamtfläche eine gewünschte Federsteifigkeit dergestalt aufweisen, daß diese entweder flächenunabhängig ist oder aber in Abhängigkeit vom Winkel der über den Schienenkopf eingeleiteten Resultierenden der Aufstandskraft, also im Bereich der über die Schiene (16) bzw. (20) erfolgende Krafteinleitung derart verändert wird, daß sich eine aufstandskraftabhängige Federsteifigkeit ergibt. Letzteres bewirkt, daß die befahrene Schiene - sei es Backenschiene (16) oder Weichenzunge (20) - auch dann nicht kippen kann, wenn der Winkel der Kraftresultierenden zur Mittelachse der Schiene erheblich von 0° abweicht, also z.B. im Bereich zwischen 15° und 31° liegt (siehe Fig. 8 - 10)

An Hand der Fig. 2 bis 7 soll erläutert werden, wie die Federsteifigkeit im gewünschten Umfang kontrolliert festgelegt werden kann.

In Fig. 2 ist eine Unterlageplatte (36) einer Fläche F_{G} dargestellt. Die Unterlageplatte (36) ist durchgehend gleichbleibend und mit gleichem Querschnitt ausgebildet, so daß sich über die gesamte Fläche eine gleiche Federsteifigkeit ergibt.

Wird nun die Gesamtfläche F_{G} vergrößert, ohne daß die Federsteifigkeit verändert werden soll, so werden nach den Ausführungsbeispielen der Fig. 4 und 6 in die jeweilige Zwischenlage (38) bzw. (40) von der Bodenfläche (44) bzw. (46) ausgehend Ausnehmungen eingebracht, die beispielhaft mit Bezugszeichen (48) und (50) versehen sind.

Nach dem Ausführungsbeispiel der Fig. 4 und 5 sind dabei die Ausnehmungen als Bohrungen durchgehend ausgebildet, d. h., diese erstrecken sich von der Bodenfläche (44) bis zur oberen Fläche (52) hin.

Nach dem Ausführungsbeispiel der Fig. 6 und 7 enden die Ausnehmungen (50) beabstandet zu der oberen Seite (54) der Zwischenlage (40).

Dabei ist die Gesamtquerschnittsfläche F_{A} der Ausnehmungen (48) bzw. (50) der Zwischenlagen (38) bzw. (40) so groß, daß unabhängig von der Gesamtquerschnittsfläche F_{G} der Zwischenlage (38) bzw. (40) die Differenz zwischen F_{G} und F_{A} im wesentlichen gleich groß ist. Dies bedeutet, daß sich über die Gesamtfläche der Zwischenlage (38) bzw. (40) weiterhin eine gleichbleibende Federsteifigkeit und damit Einsenkungszahl bzw. Bettungsziffer ergibt, wie sie der Federsteifigkeit der Zwischenlage (36) gemäß Fig. 2 entspricht.

Es besteht auch die Möglichkeit, daß parallel zur Bodenfläche einer Zwischenlage querverlaufende Ausnehmungen wie -bohrungen vorhanden sind, deren Querschnittsflächen bzw. Abstände zueinander in Abhängigkeit davon variieren, ob die Federsteifigkeit über die Länge der Zwischenlage - betrachtet senkrecht zur Gleislängsachse - gleichbleibend oder im wesentlichen gleichbleibend oder entsprechend der einzuleitenden Aufstandskräfte variieren soll.

Anhand der Fig. 8 bis 10 soll der die vorliegende Erfindung besonders prägende Gedanke erläutert werden, daß in Abhängigkeit von der auf eine Schiene (54) einwirkenden Kraft, d.h. deren sich aus horizontaler und vertikaler Kraftkomponenten ergebender Kraftresultierenden der Formfaktor und damit die Federsteifigkeit einer Zwischenlage (56) veränderbar ist.

Dabei ist die Zwischenlage (56) zwischen einer Unterlage- wie Rippenplatte (58) und einer nicht dargestellten Unterlage wie Schwelle angeordnet.

Die Zwischenlage (56) weist im Bereich unterhalb der Schiene (54) eine den Formfaktor der Zwischenlage (56) verändernde Struktur derart auf, daß beabstandet zueinander keilförmige Vorsprünge ineinander eingreifen, die beispielhaft mit dem Bezugszeichen (60), (62), und (64) versehen sind.

Wie die Fig. 9 verdeutlicht, bilden die Vorsprünge (60), (62) und (64) eine Verzahnung, wobei der Zwischenraum die Form eines Y aufweist.

Die Verzahnung verläuft dabei symmetrisch zu einer parallel zur Längsachse der Schiene (54) verlaufenden Linie (66), die der Projektion der Radaufstandslinie eines die Schiene (54) durchfahrenden Schienenfahrzeuges in Richtung der Zwischenlage (56) entspricht.

Die Zwischenlage (56) wird - wie gleichfalls die Fig. 9 verdeutlicht - von Befestigungselementen wie Schrauben durchsetzt, durch die die Rippenplatte (58) mit der Unterlage verbunden wird.

Im der Unterlage zugewandten Bereich sind die Vorsprünge (60), (62) und (64) zurückgezogen, wie die gestrichelte Darstellung der Vorsprünge in Fig. 8 verdeutlicht (siehe auch Bodenflächen (78) und (80) der Vorsprünge gemäß Fig. 10).

Mit anderen Worten wird von den der Unterlage zugewandten Flächen (78) und (80) der Vorsprünge (60), (62) und (64) eine Ebene aufgespannt, die gekrümmt ist.

Da die Symmetrielinie (66) ferner zur Mittelachse (68) der Schiene (54), und zwar in Richtung der Radaufstandspunktlinien versetzt verläuft, verändert sich die Berührungsfläche der Vorsprünge (60), (62) und (64) in Abhängigkeit von der Kraftresultierenden, die zur Mittelachse (68) einen Winkel α beschreibt, der üblicherweise zwischen 0° und 31° variieren kann.

Je größer jedoch die Berührungsfläche zwischen den Vorsprüngen (60), (62) und (64) und der nichtdargestellten Unterlage ist, um so größer ist der Formfaktor der Zwischenlage (56) und somit auch deren Steifigkeit.

Die Veränderung der Auflageflächen soll rein bespielhaft anhand der Fig. 10 verdeutlicht werden. So sollen die mit dem Bezugszeichen (70), (72) und (74) versehenen Linien Neigungen der Zwischenlage (56) bei verschiedenen Winkeln α₁, α₂ und α₃ und damit unterschiedlich geneigten Kraftresultierenden entsprechen, die den Randbereich des Schienenfußes (76) schneiden oder sogar außerhalb von diesem verlaufen. In Abhängigkeit von dem Winkel α wird die Zwischenlage (56) mehr oder weniger zusammengedrückt, so daß die Berührungsflächen der Vorsprünge (60), (62) und (64) vergrößert werden.

Die auf der Unterlage aufliegenden Flächen der Vorsprünge (60), (62) und (64) ergeben sich sodann durch die Schnittlinien zwischen die Linien (70), (72) und (74) mit den enthaltenden Ebenen mit den Unterseiten der Vorsprünge (60), (62) und (64), die durch die gestrichelten Linien (78) bzw. (80) symbolisiert sind. Hieraus ergibt sich unmittelbar, daß mit zunehmendem Winkel α größere Bereiche der Flächen (78) bzw. (80) der Vorsprünge (60), (62) und (64) auf der Unterlage aufliegen; denn die Linie (70) entspricht dem Winkel α₁, der größer als der der Linie (72) zuzuordnende Winkel α₂ ist, der wiederum größer als der zur Linie (74) gehörende Winkel α₃ ist.

Die Fläche der auf der Unterlage sich abstützenden Zwischenlage (56) ergibt sich für den Winkel α₁ aus den Bereichen a + b. Für den Winkel α₂ ergibt sich eine kleinere, sich aus den Abschnitten c + d zusammensetzende Fläche. Schließlich ist für den kleinsten Winkel α₃ die Gesamtfläche der Zwischenlage (56), die sich auf der Unterlage abstützt, gleich der Summe aus den Abschnitten e und f.

Sind im Ausführungsbeispiel der Fig. 8 bis 10 die Vorsprünge als Verzahnung dargestellt, so kann die aufstandsabhängige Federsteifigkeit auch durch andere Geometrien der Vorsprünge erreicht werden. Wesentlich ist nur, daß die Vorsprünge zumindest abschnittsweise derart von der Unterlage zurückgezogen sind, daß bei zunehmendem Winkel α, der der Winkel zwischen der Mittelachse (68) der Schiene (54) und der Kraftresultierenden ist, die Auflagefläche der Vorsprünge zunimmt, um den Formfaktor und damit die Federsteifigkeit der Zwischenlage (56) zu erhöhen.

Der Fig. 11 ist eine Unterseite (82) einer weiteren Ausführungsform einer Zwischenlage (84) zu entnehmen. Diese weist in Reihen (86), (88), (90) und (92) angeordnete Anssparungen auf, von denen die der Reihe (86) mit den Bezugszeichen (94), (96) und (98) versehen sind. Die Reihen (86), (88), (90) und (92) verlaufen senkrecht zur Längsachse eines nicht dargestellten Gleisabschnittes. Ferner sind im Bereich des Gleises die Aussparungen (96) größer als außerhalb von diesem.

Die äußeren flächenmäßig kleineren Aussparungen (94), (98) weisen in Draufsicht in etwa eine Rechteckform auf, wohingegen die mittlere Aussparung (96) trapezförmig ist.

Die jeweils in einer Reihe angeordneten Vorsprünge (94), (96) und (98) können geometrisch auch als ein in Draufsicht langgezogenes Dreieck mit Unterbrechungen bezeichnet werden.

Der zurückversetzte Bodenbereich der Aussparungen (94), (96) und (98) verläuft schräg, also nicht parallel zur Unterseite (82), damit in Abhängigkeit von dem Winkel der Kraftresultierenden der Formfaktor und damit die Federsteifigkeit veränderbar ist.

## Patentansprüche

1. Zwischenlage (56) aus elastischem Material, die zwischen einer einen Gleisabschnitt (54) tragenden Unterlageplatte (58) und einer Unterlage wie Schwelle, insbesondere Betonschwelle eines schotterlosen Oberbaus, angeordnet ist, zumindest bereichsweise auf der Unterlage aufliegt und Bereiche mit voneinander abweichenden Federsteifigkeiten umfaßt, wobei über den Gleisabschnitt eine Kraft eines diesen befahrenden Schienenfahrzeugs mit einer Kraftresultierenden einleitbar ist, die in Abhängigkeit vom Aufstandspunkt des Schienenfahrzeuges zur Mittelachse des Schienenabschnitts einen Winkel α einschließt, wobei zumindest bereichsweise eine aufstandskraftabhängige Veränderung der Gesamtauflagefläche der Zwischenlage und deren Federsteifigkeit erfolgt.
**dadurch gekennzeichnet**,
daß die Federsteifigkeit der Zwischenlage (56) derart aufstandskraftabhängig veränderbar ist, daß die Gesamtauflagefläche der Zwischenlage mit zunehmendem Winkel α ausgehend von der Mittelachse des Schienenabschnitts (54) kontinuierlich zunimmt.

2. Zwischenlage nach Anspruch 1,
**dadurch gekennzeichnet**,
daß die Zwischenlage (56) der Unterlage zugewandte Vorsprünge (60, 62, 64) aufweist, die zur Zwischenlagenunterseite bereichsweise zurückgezogen sind und zu dieser keilförmig verlaufen.

3. Zwischenlage nach Anspruch 2,
**dadurch gekennzeichnet**,
daß die Zwischenlage (56) im Bereich unterhalb des Gleisabschnitts (54) quer zu dessen Längsachse verlaufende, beabstandet zueinander eingreifende und in oder in etwa in der Ebene der Zwischenlage verlaufende Vorsprünge (60, 62, 64) aufweist, die zumindest bei fehlender Krafteinleitung in den Gleisabschnitt abschnittsweise beabstandet zur Unterlage verlaufen.

4. Zwischenlage nach Anspruch 2,
**dadurch gekennzeichnet**,
daß von den Flächen der der Unterlage zugewandten Vorsprünge (60, 62, 64) eine Ebene aufgespannt ist, die in bezug auf die Unterlage zumindest abschnittsweise zurückgezogen und gekrümmt verläuft.

5. Zwischenlage nach Anspruch 3,
**dadurch gekennzeichnet**,
daß die ineinandergreifenden keilförmigen Vorsprünge (60, 62. 64) eine Verzahnung bilden, wobei zwischen den Vorsprüngen vorhandene Freiräume vorzugsweise eine Y-Form aufweisen.

6. Zwischenlage nach Anspruch 2,
**dadurch gekennzeichnet**,
daß die Vorsprünge (60, 62, 64) symmetrisch zu einer Linie (66) angeordnet sind, die außermittig zur Mittelachse des Schienenabschnitts (54) verläuft und einer in Richtung der Zwischenlage (56) projezierten Radaufstandspunktlinie entspricht.

7. Zwischenlage (38, 40) aus elastischem Material bestimmt für den Gleisoberbau, wobei die Zwischenlage entlang des Gleises Bereiche mit unterschiedlichen Gesamtbodenflächen F_{G} aufweist.
**dadurch gekennzeichnet**,
daß die Zwischenlage (38, 40) bodenseitig Aussparungen (48, 50) einer Gesamtquerschnittsfläche F_{A} derart aufweist, daß die Differenz zwischen F_{G} und F_{A} unabhängig von der Gesamtbodenfläche F_{G} gleich oder im wesentlichen gleich groß ist, oder daß die Zwischenlage parallel zur Bodenfläche verlaufende Aussparungen aufweist, deren Gesamtquerschnittsfläche im konstanten oder nahezu konstanten Verhältnis zur Gesamtbodenfläche F_{G} der Zwischenlage steht.

8. Zwischenlage nach Anspruch 7,
**dadurch gekennzeichnet**,
daß sich die Aussparungen (48) von der Bodenfläche (44) der Zwischenlage (38) bis zu deren Oberseite (52) erstrecken.

9. Zwischenlage nach zumindest einem der vorhergehenden Ansprüche,
**dadurch gekennzeichnet**,
daß die Unterlageplatte (12) von der Zwischenlage (10) boden- und randseitig zumindest bereichsweise und vorzugsweise vorgespannt umfaßt ist.

## Claims

1. Pad (56) of elastic material, which is disposed between a tie plate (58) supporting a track section (54) and a base such as a sleeper, in particular a concrete sleeper on a ballastless permanent way, rests at least in places on the base and comprises areas with differing spring stiffnesses, a force of a rail vehicle travelling on the track section being capable of introduction via this section with a resultant force which, depending on the contact point of the rail vehicle at the centre line of the rail section, encloses an angle α, a contact-force-dependent change in the total bearing surface of the pad and its spring stiffness being effected at least in places, characterized in that the spring stiffness of the pad (56) is changeable depending on the contact force in such a way that the total bearing surface of the pad increases continuously with an increase in the angle α starting out from the centre line of the rail section (54).

2. Pad according to claim 1, characterized in that the pad (56) has projections (60, 62, 64) facing the base, which are drawn back in places relative to the underside of the pad and progress in a wedge shape in relation to this.

3. Pad according to claim 2, characterized in that in the area beneath the track section (54) the pad (56) has projections (60, 62, 64) which progress transversely to the longitudinal axis of this section, engage in one another at a distance and progress in or approximately in the plane of the pad and which at least in the absence of any introduction of force into the track section progress section-wise at a distance from the base.

4. Pad according to claim 2, characterized in that a plane is stretched from the surfaces of the projections (60, 62, 64) facing the base, which plane progresses drawn back at least in sections and curvedly with reference to the base.

5. Pad according to claim 3, characterized in that the wedge-shaped projections (60, 62, 64) engaging in one another form toothing, the clearances present between the projections preferably having a Y-shape.

6. Pad according to claim 2, characterized in that the projections (60, 62, 64) are disposed symmetrical to a line (66) which runs eccentrically to the centre line of the rail section (54) and corresponds to a wheel contact point line projected in the direction of the pad (56).

7. Pad (38, 40) of elastic material intended for the permanent way, the pad having sections along the track with different total base areas F_{G}, characterized in that the pad (38, 40) has recesses (48, 50) of a total cross-sectional area F_{A} on the bottom side such that the difference between F_{G} and F_{A} is of the same or basically the same magnitude regardless of the total base area F_{G}, or that the pad has recesses running parallel to the base area, the total cross-sectional area of which is in a constant or almost constant ratio to the total base area F_{G} of the pad.

8. Pad according to claim 7, characterized in that the recesses (48) extend from the base area (44) of the pad (38) as far as its top side (52).

9. Pad according to at least one of the preceding claims, characterized in that the tie plate (12) is enclosed by the pad (10) on the bottom and sides at least in places and preferably in a pretensioned manner.

## Revendications

1. Couche intermédiaire (56) en matériau élastique, disposée entre une plaque d'assise (58) portant un tronçon de rail (54) et une assise telle qu'une traverse, en particulier une traverse en béton, d'une superstructure de voie sans ballast, qui repose au moins par zones sur l'assise et qui comporte des régions de différentes rigidités élastiques, tandis que par l'intermédiaire du tronçon de rail une force peut être exercée par un véhicule ferroviaire se déplaçant sur ce tronçon de rail, laquelle force présente une résultante qui forme avec l'axe médian du tronçon de rail un angle α qui dépend du point d'application du véhicule ferroviaire, tandis qu'il se produit, au moins par zones, une modification, qui dépend du point d'application de la force, de la surface totale d'appui de la couche intermédiaire et de sa rigidité élastique, caractérisée en ce que la rigidité élastique de la couche intermédiaire (56) peut être modifiée en fonction du point d'application de la force de telle sorte que, lorsque l'angle α augmente, la surface totale d'appui de la couche intermédiaire augmente de manière continue en partant de l'axe médian du tronçon de rail (54).

2. Couche intermédiaire selon la revendication 1, caractérisée en ce que la couche intermédiaire (56) présente des saillies (60, 62, 64) tournées vers l'assise et qui présentent des zones en retrait vers la face inférieure de la couche intermédiaire et qui s'étendent en biseau par rapport à celle-ci.

3. Couche intermédiaire selon la revendication 2, caractérisée en ce que dans la zone située en dessous du tronçon de rail (54), la couche intermédiaire (56) présente des saillies (60, 62, 64) s'étendant transversalement par rapport à l'axe longitudinal du tronçon de rail qui s'engagent l'une dans l'autre à distance et qui s'étendent, ou s'étendent sensiblement, dans le plan de la couche intermédiaire, et qui, au moins lorsqu'une force insuffisante est exercée dans le tronçon de rail, s'étendent par tronçons à distance de l'assise.

4. Couche intermédiaire selon la revendication 2, caractérisée en ce que les surfaces des saillies (60, 62, 64) tournées vers l'assise sous-tendent un plan qui, au moins par tronçons, présente un retrait et une courbure par rapport à l'assise.

5. Couche intermédiaire selon la revendication 3, caractérisée en ce que les saillies (60, 62, 64) en biseau s'engageant les unes dans les autres forment une denture, les espaces libres existant entre les saillies présentant de préférence la forme d'un Y.

6. Couche intermédiaire selon la revendication 2, caractérisée en ce que les saillies (60, 62, 64) sont disposées symétriquement par rapport à une ligne (66) qui s'étend à l'extérieur de l'axe médian du tronçon de rail (54) et qui correspond à une ligne des points d'appui de roues projetée en direction de la couche intermédiaire (56).

7. Couche intermédiaire (38, 40) en matériau élastique, destinée à une superstructure de voie, la couche intermédiaire présentant le long de la voie des zones présentant différentes surfaces globales au sol F_{G}, caractérisée en ce que la couche intermédiaire (38, 40) présente du côté du sol des découpes (48, 50) d'une section transversale totale F_{A}, de telle sorte que la différence entre F_{G} et F_{A} soit constante ou essentiellement constante quelle que soit la surface globale au sol F_{G}, ou en ce que la couche intermédiaire présente des découpes qui s'étendent parallèlement à la surface du sol, dont la surface transversale totale reste dans un rapport constant ou pratiquement constant par rapport à la surface globale au sol F_{G} de la couche intermédiaire.

8. Couche intermédiaire selon la revendication 7, caractérisée en ce que les découpes (48) s'étendent depuis la surface au sol (44) de la couche intermédiaire (38) jusqu'à la face supérieure (52) de celle-ci.

9. Couche intermédiaire selon l'une au moins des revendications précédentes, caractérisée en ce que du côté du sol et des bords, la plaque d'assise est entourée par la couche intermédiaire (10), au moins par zones et de préférence sous précontrainte.
